# FASCICULE DE BREVET EUROPEEN

(11) **EP 0 232 670 B1**
(45) Date de publication et mention de la délivrance du brevet: **17.10.1990**
(21) Numéro de dépôt: 86440108.8
(22) Date de dépôt: 16.12.1986
(51) Int. Cl.: B65D 71/00

(54) **Emballage de groupement avec lien-poignée et son procédé de confection**
Bündelverpackung mit Tragegurt und Verfahren zur Herstellung
Bundling packaging with a strap handle, and method of making it

(30) Priorité: 18.12.1985 FR 8518900; 18.12.1985 FR 8518901
(43) Date de publication de la demande: 19.08.1987
(73) Titulaire: I C P, F-67640 Fegersheim (FR)
(72) Inventeur: Dreyfus, Roger, F-67000 Strasbourg (FR)
(74) Mandataire: Metz, Paul

(56) Documents cités:
- EP-A- 0 042 711
- EP-A- 0 066 029
- FR-A- 2 485 484
- US-A- 3 066 795

## Description

La présente invention se rapporte à un emballage de groupement pour le conditionnement en unités de vente d'une pluralité de contenants regroupés en un lot compact et maintenus en contact les uns contre les autres par un lien de ceinturage serré réalisant le cerclage du lot de contenants, emballage comme précisé dans la première partie de la revendication 1 et connu, par exemple, des documents EP-A 0 042 711 et EP-A 0 066 029.

L'invention se rapporte également au procédé de confection de l'emballage ci-dessus.

Le cerclage par lien-plan à poignée intégrée d'un groupement de contenants et plus particulièrement d'un groupement de petites bouteilles de boisson permet la bonne cohésion du groupement ainsi que sa prise et son port plus faciles par maintien de l'emballage dans le plan de cerclage.

Le seul maintien par cerclage ne s'avère toutefois pas suffisant dans la pratique, car il ne peut à lui tout seul assurer le maintien en cohésion du groupement, mais aussi pour des raisons de production industrielle de l'emballage plein qui nécessite, pour sa formation, de posséder un plan de réception des contenants. Par ailleurs, on recherche par un emballage opaque et fermé une protection générale : lumière, poussières et autres. En effet, un groupement de bouteilles simplement cerclées ne conviendrait en aucune façon ni pour des exigences techniques de cohésion du groupement ni au niveau du consommateur qui ressentirait d'emblée une insuffisance de maintien.

On connaît déjà des emballages à lien serré entourant le groupement de bouteilles à l'intérieur d'une boîte ou d'une protection en carton. Le lien serré présente pour certains une poignée semi-intégrée.

Il s'agit de la demande européenne n_{°} 0 042 711 déposée par la société américaine The Mead Corporation.

Selon cette invention, une boîte en carton renferme un lot de bouteilles dont seulement une partie, par exemple le premier groupe, est cerclée par un lien serré et comporte une poignée semi-intégrée.

Cette poignée est constituée par une boucle rabattue contre le groupe de bouteilles et maintenue à l'intérieur de l'emballage. Lors de la saisie de l'emballage, en vue de son port, on extrait cette poignée de l'emballage et on la déploie hors du volume protégé.

Lors du port, la poignée ne communiquant qu'avec le lien enserrant le premier groupe de bouteilles, l'emballage en carton doit supporter tout le poids du deuxième groupe qui n'est pas maintenu par le lien.

Il s'agit d'un important inconvénient qui conduit soit au risque de destruction de l'emballage et sortie des bouteilles du deuxième groupe maintenu que par le carton lors des phases de port ou qui conduit à renforcer de façon importante le carton de l'emballage.

On connaît d'autres types d'emballages comportant une poignée intégrée à l'emballage comme celui décrit dans la demande européenne n_{°} 0 066 029 déposée par la Société Continentale du Carton Ondulé.

Sur la poignée est contrecollée une bande de renfort, de manière à améliorer correctement sa résistance mécanique. Malheureusement, pour résister aux forces mécaniques engendrées par le poids des bouteilles, l'ancrage de cette poignée doit être notablement résistant. Ceci conduit également et obligatoirement à la réalisation d'emballages employant des cartons forts, donc coûteux.

La présente invention a pour but de remédier deux inconvénients montionées à la page 1 en permettant, grâce à un cerclage serré et à une poignée totalement intégrée au lien, de se contenter d'un emballage de faible résistance mécanique, le lot des bouteilles étant maintenu suffisamment par le cerclage.

Par ailleurs, l'emballage proposé présente un fond dissocié du type barquette sur lequel vient se rapporter une coiffe de forme géométrique, après que le produit à emballer ait reçu un cerclage par lien-plan servant de poignée à un endroit déterminé.

A cet effet, il s'agit d'un emballage de groupement pour le conditionnement en unités de vente d'une pluralité de contenants regroupés en un lot compact maintenus en contact les uns contre les autres par un lien de ceinturage serré réalisant le cerclage du lot de contenants, l'emballage comportant sur une de ses faces de surface latérale une ouverture pour le passage d'une poignée, en liaison avec le lien, emballage caractérisé en ce que le lot de contenants ainsi ceinturé repose sur un fond du type barquette à bords relevés formant une bordure utilisée à titre de conformateur pour le regroupement des contenants en un lot compact, et en ce que ledit lot est recouvert par une coiffe solidarisée en partie inférieure aux bords de la barquette, la poignée qui traverse l'ouverture prévue sur au moins une des faces principales de surface latérale de la coiffe est intégrée au lien, ladite poignée étant constituée avec le lien sous la forme d'une boucle de retour de cerclage ou sous la forme d'une boucle rapportée sur la boucle de cerclage.

La présente invention comporte de nombreux avantages dont on ne citera ci-après que les principaux:
- existence d'un plan de soutien des bouteilles coopérant avec le lien de cerclage en vue de la cohésion du groupement;
- protection lumière et poussière et masquage du lien de cerclage;
- possibilité de réalisation du fond en matériau différent notamment en matière plastique;
- individualisation de la fonction poignée;
- résistance exceptionnelle de la poignée dans toutes les formes d'exécution;
- précision du positionnement de la poigne;
- confort de prise et de maintien
- facilité de mise en oeuvre.

Les caractéristiques techniques et avantages de l'invention sont consignés dans la description qui suit effectuée à titre d'exemple non limitatif en référence aux dessins annexés dans lesquels:
. la figure 1 est une vue en perspective de la version de base de l'emballage selon l'invention dans sa forme parallélépipèdique dressé ouvert, dissocié entre la coiffe et le fond;
. la figure 2 est une vue en perspective, emballage semi-fermé avec matérialisation de la poignée et du plan de cerclage;
. la figure 3 est une vue partielle de l'emballage en perspective montrant plus particulièrement la face avant et l'une des faces latérales en transparence;
. la figure 4 est une vue en plan de la découpe à plat;
. les figures 5 et 6 sont respectivement des vues en perspective et en plan de la découpe à plat de la coiffe concernant une version à pans coupés;
. les figures 7 et 8 sont respectivement des vues en perspective et en plan concernant une version à pans coupés et à coins coupés.
. la figure 9 est une vue en plan de la découpe à plat d'un type de fond pouvant convenir aux deux variantes ci-dessus;
. la figure 10 est une vue générale schématique en perspective montrant un type de poignée formée avec le lien;
. la figure 11 est une vue de détail de la même poignée pourvue de deux plis intermédiaires de rabattement;
. la figure 12 est une vue en perspective du même type de poignée représentée sur un cerclage par lien plat d'un lot de bouteilles;
. la figure 13 est une vue générale schématique en perspective montrant un type de poignée constituée par le rabattement des deux extrémités du lien;
. la figure 14 est une vue de détail de la même poignée pourvue des deux plis intermédiaires de rabattement;
. la figure 15 est une vue en perspective d'un mode de réalisation de base d'un autre type de poignée intégrée montée sur le lien;
. la figure 16 est une vue en perspective d'un mode de réalisation élaboré de l'autre type de poignée intégrée montée sur le lien représenté sur la figure 15;
. la figure 17 est une vue en perspective d'un emballage semi-fermé avec figuration de la poignée conforme à la variante de la figure 16;
. la figure 18 est une vue en perspective d'un emballage à pans coupés et à coins coupés comportant la poignée conforme à la variante de base représentée sur la figure 15, avec agrandissement de la zone de préhension;
. la figure 19 est une vue schématique en perspective illustrant le procédé de confection de l'emballage autour d'un lot de bouteilles.

L'idée générale inventive consiste à prévoir un fond du type barquette jouant le rôle de conformateur dans le procédé de regroupement au moment des premières phases de constitution de l'emballage, fond sur lequel viennent se regrouper les différents contenants avant les opérations de cerclage.

Les phases finales de constitution de l'emballage sont facilitées par la poignée intégrée au lien, enfilée préalablement sur le lien.

L'emballage à fond dissocié selon l'invention se compose d'un fond 1 de type barquette et d'une coiffe 2 enveloppante, de forme géométrique déterminée conférée par la matière pliable employée : par exemple du carton compact ou ondulé.

Le fond est réalisé par exemple également en carton ondulé ou compact, mais peut aussi bien être constitué à partir d'une feuille rigide ou semi-rigide de matière plastique plane, estampée ou thermofor- mée selon la forme des bases des contenants par example des bouteilles 3.

Dans le cas de carton, le fond 1 se présente sous la forme d'un plateau à zone centrale plane rectangulaire 4 bordée de volets longitudinaux 5, 6 et latéraux 7, 8 articulés par des lignes de pliage 9, 10, 11 et 12 à la zone centrale 4. Ces volets constituent une fermeture périphérique appelée ci-après bordure formée par la succesion des volets longitudinaux et latéraux relevés et assemblés entre eux. Pour ce faire, ils sont réunis en extrémité par des pattes de solidarisation 13, 14, 15 et 16.

Ces fonds constituent une base matérielle de support pour les contenants après leur concentration et individualisation en groupements tels que 17 dans les machines d'emballage, la bordure jouant le rôle de rempart pour le maintien en cohésion des groupements avant et pendant les opérations mécaniques de cerclage.

La coiffe 2 vient recouvrir le groupement 17 préalablement cerclé par un lien par exemple plan 18 à poignée intégrée 19 confectionnée avec le lien ou rapportée sur le lien dans un matériau similaire ou toute autre forme équivalente de poignée, par exemple enfilée sur le lien comme la variante représentée sur les figures 10 et 11 qui sera décrite ci-après.

La coiffe donne une cohésion complète à t'embat- lage et constitue une protection complète à la lumière et à la poussière. Comme on peut le constater sur les figures, elle forme avec le fond une enveloppe entièrement fermée de laquelle sort, par une ouverture rectiligne, la poignée 19.

Dans la forme de réalisation représentée en figures de 1 à 4, la coiffe 2 comporte une face supérieure 20 présentant classiquement des trappes d'accès prédécoupées 21 et 22 à volets avec préhension d'ouverture par prédécoupe circulaire centrale 23 pour le passage du doigt.

La face supérieure 20 se prolonge par quatre panneaux longitudinaux 24 et 25 et latéraux 26 et 27 articulés à ladite face supérieure 20 par les lignes de pliage des panneaux appelés à former en position dressée la surface latérale 28.

Les panneaux longitudinaux sont prolongés de chaque côté par des pattes de liaison 29, 30 et 31, 32. Ces pattes de liaison n'occupent pas toute la largeur des panneaux. Un évidement inférieur 33, 34, 35 et 36 détermine la largeur des zones de solidarisation 37 et 38 sur les panneaux longitudinaux mais aussi 39 et 40 sur les panneaux latéraux, solidarisation qui est effectuée par recouvrement des pattes du fond par les panneaux de surface latérale.

La coiffe présente sur l'une de ses faces latérales ou sur ses deux faces une ouverture 41 pour le passage de la poignée intégrée 19 constituée avec le lien 18 ou rapportée sur le lien ou toute autre forme équivalente.

Ce passage est formé de préférence sur au moins une des faces latérales, c'est-à-dire dans l'un des panneaux latéraux 26 ou 27 ou longitudinaux 24 ou 25 par une découpe située au droit du passage du lien, par exemple une fente 42 à évidement oblong central 43, par exemple symétrique par rapport à la fente, destiné à faciliter le passage de la main en vue de la prise de la poignée 19.

Cette poignée 19 peut d'ailleurs rester plaquée derrière la surface latérale correspondante pendant le transport et lors de la présentation à la vente et extraite de la fente 42 au moment de la prise du colis par le consommateur.

Comme indiqué, les formes géométriques de la coiffe peuvent changer.

Ainsi, la coiffe affectera dans un mode de réalisation, une forme géométrique parallélépipédique à pans coupés verticaux 44, 45, 46, 47 (figures 5 et 6) sous la forme de plans en oblique au niveau des arêtes verticales.

Dans cette variante, l'ouverture 42 pourra être disposée sur l'une ou l'autre des faces principales latérales.

Selon une variante élaborée, les pans coupés 44 à 47 sont raccordés à la face supérieure 20 par un coin coupé, de forme trapézoïdale ou triangulaire, 48, 49, 50, 51. Il en est de même pour les panneaux de face principale latérale 24 à 27 qui se raccordent à la face supérieure 20 par des pans obliques latéraux 52 et 53 et longitudinaux 54 et 55.

Dans cette dernière variante la largeur des pans obliques latéraux et longitudinaux ne doit pas dépasser une valeur limite déterminée par le début de fragilité de la face latérale pourvue de l'ouverture 42 de passage du lien.

Bien entendu, dans les variantes ci-dessus, le fond 1 de type barquette, destiné à recevoir le lot de contenants peut être commun aux variantes représentées sur les figures de 5 à 8. Ce fond affectera une forme de découpe à plat octogonale symétrique correspondante telle, par exemple, celle représentée en figure 9, avec des bords longitudinaux 56, 57, transversaux 58 et 59 ou obliques 60, 61, 62, 63, susceptibles d'un relevage autour de lignes de pliage délimitant un plateau octogonal central 64 en vue de la constitution d'une bordure par la solidarisation des bords à l'aide de pattes de liaison dont sont pourvus, par exemple, les bords obliques.

La traction sur le lien s'effectuant sur la poignée 19 dans le sens longitudinal de l'emballage, il s'avère préférable de placer les deux soudures 65 et 66 du lien de cerclage sur les faces longitudinales, de préférence en partie médiane. Ainsi, l'effort principal de traction au niveau des soudures est longitudinal. On ne risque donc pas la désolidarisation du lien à ce niveau.

On examinera maintenant les différentes formes de réalisation de la poignée intégrée 19 en référence aux figures de 10 à 16.

On peut tout d'abord former la poignée 19 avec le lien comme représenté sur les figures 10, 11 et 12.

Conformément à cette variante, le lien est sectionné à une longueur supérieure au périmètre circonscrit 67 de manière à présenter une prolongation libre 68 qui sera utilisée pour confectionner la poignée 19 par rabattement puis solidarisation de son extrémité 69 sur le lien.

Après entourage et serrage de cerclage puis solidarisation par soudure ou collage en un premier point 70 fermant le périmètre circonscrit avec le lien, l'extrémité 69 de la prolongation libre 68 est rapportée puis solidarisée par soudage ou collage au lien en un point 71 à peu près symétrique du point 70 par rapport à la zone médiane de la portion adjacente 72 du lien de manière à déterminer une boucle ouverte 73 reliée au lien par ses extrémités, utilisée à titre de poignée 19.

Bien entendu, le cerclage peut être réalisé dans un sens ou dans l'autre et ainsi, la prolongation libre 68 appelée à constituer la poignée 19 vient recouvrir la partie adjacente du lien de cerclage aussi bien de gauche à droite qu'inversement.

Une variante directe de la poignée ci-dessus formée avec le lien est représentée sur les figures 13 et 14.

Selon cette variante. les points de raccordement 74 et 75 précédemment situés sur la portion adjacente 72 du lien traversant la face équipée d'une poignée, sont déplacés sur les grandes faces contiguës de manière à ne pas solliciter les soudures dans le sens de la désolidarisation.

En effet, les efforts importants rencontrés lors du port de l'emballage sont dirigés selon une direction parallèle aux faces. Ainsi, l'emplacement des soudures dans ce cas évite le risque d'arrachage au moment de la prise du colis ou pendant le port.

La boucle de poignée 76 occupe toute la largeur de la face adjacente. On peut considérer néanmoins qu'il s'agit d'une réalisation équivalente à celle décrite précédemment.

Afin d'éviter la gêne représentée par une boucle saillante sur les palettes de transport et de présentation à la vente, on peut imaginer de rendre la poignée escamotable c'est-à-dire de lui permettre d'affecter une forme ou de prendre une position rabattue dans laquelle le lien formant poignée vient se placer le mieux possible contre la portion du lien en regard traversant la face latérale adjacente (figures 11 et 14).

Cette configuration peut être réalisée par exemple par deux plis transversaux successifs 77 et 78 pratiqués dans la boucle 73 du lien constituant la poignée.

Ce repli se plaque ainsi contre la portion 72 du lien traversant la surface latérale adjacente pendant le transport et la manutention pour éviter tout danger d'accrochage et toute gêne.

Pour bien visualiser la poignée, on pourra préférer la réaliser dans une couleur différente du reste du lien périphérique.

Bien entendu, cette alternance est réalisée d'emblée dans le cas d'un emballage d'habillage de couleur parfaitement contrastée avec celle du lien.

Une autre variante consiste à pratiquer un point de solidarisation supplémentaire décalé du point de fermeture 70 du cerclage afin de mieux centrer le lien formant la poignée 19 par rapport à la face latérale qui en est pourvue. Cette variante s'avère parfaitement équivalente à une variante plus simple qui consisterait à interrompre le lien plan et à pratiquer les deux points de solidarisation 70 et 71 dans une phase ultérieure au cerclage proprement dit à la manière d'une poignée indépendante rapportée, immobilisée sur le lien de cerclage à chacune de ses deux extrémités.

Une autre variante consiste à prévoir un cerclage composite à l'aide de deux demi-boucles de lien pour chaque demi périmètre de manière à disposer d'une poignée à chacune des extrémités, formée par l'extrémité libre de l'un ou l'autre des demi-périmètres avec des points de solidarisation correspondants.

Une autre variante concerne une poignée à enfiler sur le lien (figures 15 et 16).

Cette poignée est constituée par une pièce coulissante souple réalisant une boucle-poignée en saillie vers l'extérieur traversant une paroi latérale de l'emballage par la fente 42 de l'ouverture 41.

Selon le mode de réalisation de base du présent perfectionnement représenté sur la figure 13, on engage sur le lien de cerclage une bande souple 79 de plus grande largeur que le lien, pourvue, au voisinage de chacune de ses extrémités, d'une fente transversale 80 et 81 servant de passage au lien.

La bande souple peut également être réalisée par un lien de plus grande largeur.

La bande ainsi engagée forme une boucle poignée constituant la poignée 19, partiellement immobilisée par pression des zones d'extrémité 82 et 83 par le lien contre les corps des contenants adjacents réalisant ainsi un véritable coincement.

Cette immobilisation permet à la poignée de rester en place, mais aussi de ne se déformer que très peu sous l'effet de la traction opérée par le consommateur sur la poignée lors de la saisie et du port du colis.

Selon une variante élaborée représentée sur la figure 16, les passages du lien sont doubles, sous la forme de deux fentes parallèles rapprochées 84, 85, 86 et 87 de la même configuration, améliorant encore l'immobilisation de la poignée sur le lien par l'augmentation des zones de portée 88 et 89 du lien en extrémité de la poignée.

On décrira ci-après le procédé de confection de l'emballage selon l'invention en se référant à la figure 19.

L'invention se rapporte également au procédé de mise en forme de l'emballage, procédé dont l'idée générale consiste à se servir du fond 1 en barquette comme conformateur du lot ou du groupement de contenants,3 afin de permettre sa formation puis la pose aisée du lien et le cerclage serré, le plateau et les bords de la barquette procurant la stabilité et la cohésion nécessaires au groupement.

Plus précisément, le procédé consiste à former un groupement ou lot de contenants, de l'amener sur la zone centrale d'une barquette 1 à bords relevables, de relever les bords autour du groupement et de les solidariser entre eux afin de constituer une bordure ajustée aux dimensions des contenants 3, bordure formant un rempart pour les unités du groupement, réalisant ainsi la cohésion du groupement, ledit groupement homogène et compact se prêtant facilement au cerclage par un lien plan en gardant sa cohésion initiale tout au long des opérations de cerclage comme précisé dans la revendication 8.

On peut procéder avant ou au cours du cerclage à la formation ou à la pose de la poignée.

A titre de variante, on peut constituer la bordure ajustée aux dimensions des contenants avant l'introduction du groupement dans l'espace délimité par ladite bordure à l'aide de moyens de mécanisation appropriés. La bordure joue le même rôle dans ce cas de maintien du groupement lors des opérations de cerclage. On utilise ainsi également la barquette comme conformateur.

On termine les opérations d'emballage par la pose de la coiffe dont les bords des panneaux latéraux viennent se solidariser aux bords relevés de la barquette par la fermeture de la face arrière et par le collage du panneau de fermeture de face avant.

Il est bien entendu que l'invention ci-dessus ne saurait se limiter aux seuls moyens décrits mais qu'au contraire les variantes directes, modifications simples, adjonctions, suppressions et substitutions sans apport inventif entrent parfaitement dans son cadre, comme précisé dans les revendications suivantes.

## Revendications

1. Emballage de groupement pour le conditionnement en unités de vente d'une pluralité de contenants regroupés en un lot compact maintenus en contact les uns contre les autres par un lien de ceinturage serré réalisant le cerclage du lot de contenants, l'emballage comportant sur une de ses faces de surface latérale une ouverture (41) pour le passage d'une poignée (19), en liaison avec le lien, emballage caractérisé en ce que le lot de contenants ainsi ceinturé repose sur un fond (1) du type barquette à bords relevés dont la bordure est utilisée à titre de conformateur pour le regroupement des contenants en un lot compact, et en ce que ledit lot est recouvert par une coiffe (2) solidarisée en partie inférieure aux bords de la barquette, la poignée (19) qui traverse l'ouverture (41) prévue sur au moins une des faces principales de surface latérale (24 à 27) de la coiffe est intégrée au lien, ladite poignée étant constituée avec le lien sous la forme d'une boucle de retour de cerclage ou sous la forme d'une boucle rapportée sur la boucle de cerclage.

2. Emballage selon la revendication 1 caractérisé en ce que la coiffe (2) est de forme parallélépipédique.

3. Emballage selon la revendication 1 caractérisé en ce que la coiffe (2) possède, au niveau des arêtes, des pans coupés verticaux (44 à 47).

4. Emballage selon les revendications 1 et 3 caractérisé en ce que la coiffe (2) possède des coins coupés (48 à 51) se raccordant aux pans coupés verticaux respectivement (44 à 47) avec la face supérieure (20) et des pans obliques latéraux (52 et 53) et longitudinaux (54 et 55) de raccordement entre les faces latérales (24 à 27) et la face supérieure (20).

5. Emballage selon la revendication 1 caractérisé en ce que l'ouverture (41) est une fente (42).

6. Emballage selon la revendication 1 caractérisé en ce que la poignée (19) est formée avec le lien de cerclage dans la prolongation de la boucle de retour de cerclage par soudage d'une des extrémités de cette prolongation sur le lien en un point situé dans le plan frontal du lot de contenants ou dans un des plans latéraux et en ce que ladite boucle formant poignée présente deux plis transversaux pour permettre son plaçage en position escamotée contre le plan frontal du groupement.

7. Emballage selon la revendication 1 caractérisé en ce que la poignée (19) est constituée par une pièce souple montée coulissante sur le lien de cerclage par une ou deux fentes prévues au travers de ses extrémités, pièce immobilisée par le coincement résultant de la tension du lien de cerclage.

8. Procédé de formation de l'emballage selon la revendication 1 dans lequel l'on individualise le groupement de contenants, qu'on l'amène sur un fond (1) en forme de barquette, que l'on relève les bords de la barquette autour du groupement, qu'on les solidarise entre eux pour constituer une bordure ajustée aux dimensions des contenants, bordure contituant un rempart pour les unités du groupement réalisant ainsi un groupement homogène et compact se prêtant facilement au cerclage en raison de sa stabilité et de sa cohésion, que l'on procède aux opérations de cerclage du groupement de contenants que l'on forme la poignée avec une extrémité du lien en immobilisant sur le lien en deux endroits distincts le retour de la boucle de cerclage du lien, que l'on pose la coiffe et que l'on solidarise la coiffe en partie inférieure aux bords de la barquette.

9. Procédé selon la revendication 8 caractérisé en ce que l'on constitue une bordure de la barquette particulièrement ajustée aux dimensions du groupement des contenants avant la pose et l'introduction du groupement sur la barquette dans l'espace délimité par ladite bordure.

## Claims

1. Multiple-item pack for packaging into sales units a plurality of containers grouped together into a compact batch and maintained in contact against one another by a tight lashing strap encircling the batch of containers, said pack comprising on one of its lateral surface faces an opening (41) for passage of a handle (19), joined to the strap, characterised in that the batch of containers thus lashed together rests on a tray-type base (1) with its edges turned back, the rim of which is used as a shaping device to group together the containers into a compact batch, and in that said batch is covered by a cover (2) secured in the lower portion to the edges of the tray, the handle (19) which passes through the opening (41) provided on at least one of the principal lateral surface faces (24 to 27) of the cover is integrated into the strap, said handle being constituted with the strap in the form of an encircling loop or in the form of a loop directly attached to the encircling loop.

2. Pack according to claim 1, characterised in that the cover (2) is a parallelepiped.

3. Pack according to claim 1, characterised in that the cover (2) has vertical cants (44 to 47) flush with the edges.

4. Pack according to claims 1 and 3, characterised in that the cover (2) possesses corner cuts (48 to 51) respectively connecting the vertical cants (44 to 47) to the upper face (20), and lateral (52 and 53) and longitudinal (54 and 55) oblique cants connecting the lateral faces (24 to 27) and the upper face (20).

5. Pack according to claim 1, characterised in that the opening (41) is a slot (42).

6. Pack according to claim 1, characterised in that the handle (19) is formed with the encircling strap in the continuation of the encircling loop by welding one of the ends of said continuation onto the strap at a point situated in the frontal plane of the batch of containers or in one of the lateral planes and in that said loop forming the handle has two transverse folds to enable it to be placed in a retracted position against the frontal plane of the group.

7. Pack according to claim 1, characterised in that the handle (19) is constituted by a flexible piece mounted so as to be able to slide along the encircling strap via one or two slots provided through the ends thereof, said piece being immobilised by the clamping action resulting from the tension of the encircling strap.

8. Method of producing the pack according to claim 1, wherein the container group is tailored to specific requirements, placed onto a tray-shaped base (1), the edges of the tray are turned back around the group, secured to one another so as to form a rim adjusted to the dimensions of the containers, said rim forming a rampart for the units of the group so as to produce a homogeneous and compact group which readily lends itself to being encircled by virtue of its stability and its cohesion, proceeding next to the operations involved in encircling the container group, forming the handle with one end of the strap by immobilising the encircling loop of the strap on the strap at two different points, placing the cover in position and securing the cover by its lower portion to the edges of the tray.

9. Method according to claim 8, characterised by forming a tray rim specially adjusted to the dimensions of the group of containers before placing and introducing the group onto the tray in the space delimited by said rim.

## Patentansprüche

1. Bündelverpackung zur Konditionierung von Verkaufseinheiten einer Vielzahl von Behältern, die in einem kompakten Los angeordnet und durch ein zusammengezogenes Gürtelband, das die Umschnürung des Behälterloses bewirkt, im Kontakt miteinander gehalten sind, wobei die Verpackung auf einer Seite ihrer seitlichen Oberflächenseiten . eine Öffnung (41) zum Hindurchführen eines Handgriffes (19) aufweist, der sich in Verbindung mit dem Gürtelband befindet, dadurch gekennzeichnet, daß das derart umgürtete Behälterlos auf einem kahnförmigen Boden (1) mit hochgezogenen Kanten ruht, dessen Rand dazu benutzt wird, um eine Formgebung für die Zusammenstellung der Behälter in einem kompakten Los zu bewirken, und daß das besagte Los mit einer Haube (2) bedeckt ist, die in ihrem unteren Abschnitt mit den Kanten des Kahnbodens verbunden ist, wobei der Handgriff (19), der durch die Öffnung (41) hindurchragt, die auf mindestens einer der Hauptseiten der seitlichen Oberflächen (24 bis 27) der Haube vorgesehen ist, in das Gürtelband integriert ist, wobei der besagte Handgriff zusammen mit dem Gürtelband die Gestalt eines Kehrschleifenbandes oder die Gestalt einer auf die Gürtelbandschleife aufgebrachte Schlaufe besitzt.

2. Verpackung nach Anspruch 1, dadurch gekennzeichnet, daß die Haube (2) die Gestalt eines Parallelepipeds aufweist.

3. Verpackung nach Anspruch 1, dadurch gekennzeichnet, daß die Haube (2) an ihren Kanten über vertikal geschnittene Wände (44 bis 47) verfügt.

4. Verpackung nach den Ansprüchen 1 und 3, dadurch gekennzeichnet, daß die Haube (2) über angeschnittene Eckenflächen (48 bis 51), die die vertikal geschnittenen Wände (44 bis 47) jeweils mit der Oberfläche (20) verbinden, und über schräge Seitenwände (52 und 53) und längsseitige Seitenwände (54 und 55) verfügt, die zwischen den seitlichen Oberflächen (24 bis 27) und der Oberfläche (20) angeordnet sind.

5. Verpackung nach Anspruch 1, dadurch gekennzeichnet, daß die Öffnung (41) ein Schlitz (42) ist.

6. Verpackung nach Anspruch 1, dadurch gekennzeichnet, daß der Handgriff (19) mit dem Gürtelband in der Verlängerung der Umkehrschleife durch Verschweißen einer der Enden dieser Verlängerung auf dem Gürtelband in einem Punkt in der Vorderebene oder in einem Punkt der Seitenebenen des Behälterloses geschweißt ist und daß die besagte, den Handgriff bildende, Schlaufe zwei seitliche Falten aufweist, um ihre Anordnung in einer eingeklappten Position gegenüber der Vorderebene des Loses zu gestatten.

7. Verpackung nach Anspruch 1, dadurch gekennzeichnet, daß der Handgriff (19) aus einem biegsamen Stück besteht, das auf dem Gürtelband durch einen oder zwei dafür an seinen Enden vorgesehenen Schlitze gleitend beweglich ist und das durch die durch die Spannung des Gürtelbandes hervorgerufene Kraft durch Klemmung immobilisierbar ist.

8. Verfahren zur Herstellung der Verpackung nach Anspruch 1, in welcher das Los der Behälter einzeln angeordnet wird, daß es auf den kahnförmigen Boden (1) bewegt wird, daß die Kanten des Kahns um das Los herum angehoben werden, daß diese miteinander befestigt werden, um einen festen Rand mit den Dimensionen der Behälter zu geben, wobei der Rand eine Haltekante für die Verpackungseinheiten bildet, so daß ein homogenes und kompaktes Los entsteht, das aufgrund seiner Stabilität und seinem Zusammenhalt einfach verschnürt werden kann, daß der Verfahrensschritt des Verschnürens der Verpackungseinheit der Behälter durchgeführt wird, daß der Handgriff mit einem Ende des Gürtelbandes gebildet wird, indem auf dem Gürtelband an zwei bestimmten Punkten die Umkehrschleife des Gürtelbandes befestigt wird, daß die Haube aufgesetzt wird, und daß die Haube im unteren Bereich mit den Rändern des Kahns verbunden wird.

9. Verfahren nach Anspruch 8, dadurch gekennzeichnet, daß ein Rand des Kahns, der besonders auf die Dimensionen des Behälterloses ausgerichtet ist, vor dem Aufbringen und der Einführung des Loses auf den Kahn innerhalb des durch diesen Rand begrenzten Raumes gebildet wird.
